# EUROPÄISCHE PATENTSCHRIFT

(11) **EP 1 221 421 B1**
(45) Veröffentlichungstag und Bekanntmachung des Hinweises auf die Patenterteilung: **20.04.2005**
(21) Anmeldenummer: 01128383.5
(22) Anmeldetag: 03.12.2001
(51) Int. Cl.: B65H 31/32, B65H 31/34

(54) **Verfahren und Einrichtung zur Sicherung und Führung von Bogen**
Method and device for protecting and guiding sheets
Méthode et dispositif pour protéger et guider des feuilles

(30) Priorität: 04.01.2001 DE 10100199
(43) Veröffentlichungstag der Anmeldung: 10.07.2002
(73) Patentinhaber: Koenig & Bauer Aktiengesellschaft, 97080 Würzburg (DE)
(72) Erfinder: Zimmermann, Hans, 01855 Sebnitz (DE)

(56) Entgegenhaltungen:
- DE-A- 2 027 368
- DE-A- 2 942 965
- DE-A- 3 923 475
- DE-B- 1 018 432

## Beschreibung

Die Erfindung betrifft ein Verfahren und eine Einrichtung zur Sicherung und Führung von Bogen in Bogenauslegern von Druckmaschinen.

Zur Vermeidung von Stillstandszeiten wird in Bogenauslegern von Druckmaschinen der Bogenstapel im Non-Stop-Betrieb gewechselt. Non-Stop-Betrieb bedeutet, dass bei vollem Bogenstapel eine Hilfsauflage über den Stapel eingefahren wird, der während des Ausfahrens des vollen Bogenstapels und bis zum Einstellen einer leeren Stapelpalette die abzulegenden Bogen vorübergehend aufnimmt. Ein Problem beim Bogenstapelwechsel sind die oben auf dem vollen Bogenstapel liegenden Bogen, die beim Einschieben des Hilfsstapeltisches und beim Absenken des Bogenstapels verrutschen können. Ursache dafür sind Lufteinschlüsse unter den Bogen, auf denen die Bogen "schwimmen".

Es sind Stapelverdichter bekannt, die permanent und/oder nach Abschluss der Stapelbildung auf den Bogenstapel von oben einwirken, so dass die Luft aus dem Bogenstapel entweicht.

Es ist Praxis, dass die oben liegenden Bogen beim Stapelwechsel (Absenken) gegen Verschieben von Hand durch den Bedienenden gesichert werden.

Aus der DE 196 49 341 A1 ist eine Non-Stop-Auslegervorrichtung für eine Druckmaschine bekannt, die im Bereich der Vorderkante des Hauptstapels unterhalb der Führungen für eine Hilfsstapelunterlage ein oder mehrere Niederhalter angeordnet sind. Die Niederhalter werden bei Beginn des Stapelwechsels auf den oberen Bogen des vollen Bogenstapels geschwenkt. Durch den Niederhalter werden im vorderen Bereich des Bogenstapels die Lufteinschlüsse herausgedrückt und der Einschub der Hilfsstapelunterlage über den Bogenstapel erfolgt, ohne dass Bogen beschädigt werden, da der Bogen vom Niederhalter festgedrückt und festgehalten wird.
Beim Absenken des Bogenstapels liegen die oben liegenden Bogen auf dem Stapel wieder frei.

Die DE 10 18 432 B offenbart eine Zwischenstapelvorrichtung für bogenverarbeitende Maschinen. Dem Bogenstapel sind oberhalb des Non-Stop-Rollos mehrere Stapelführungen zugeordnet, die bei eingefahrenem Non-Stop-Rollo die auf dem Non-Stop-Rollo liegenden Bogen sichern. Die Bogen des Hauptstapels, der auf dem Ablagetisch aufliegt und mit diesem zum Zweck des Stapelwechsel abgesenkt wird, sind nicht gegen Verschieben gesichert.

Aus der DE 29 42 965 A ist eine Stapeleinrichtung insbesondere für Druckmaschinen zum Stapeln von Papierblättern bekannt. Zur Einwirkung auf die Vorderkante und die Seitenkante des Papierstapels sind Rüttelplatten vorgesehen, die sich periodisch hin- und herbewegen und die dadurch die im Papierstapel oben liegenden Papierblätter ausrichten.

Die DE 39 23 475 A offenbart einen Bogenausleger für Druckmaschinen. Beim Non-Stop-Stapelwechsel wird ein Hilfsablagetisch eingeschoben. In dem Bereich der Stapelhinterkante sind oszillierende Bogenanschläge vorgesehen, die die Hinterkante der abgelegten Bogen ausrichten.

Ausgehend von diesem Stand der Technik ist es Aufgabe der Erfindung, ein Verfahren und eine Einrichtung zur Sicherung und Führung von Bogen in Bogenauslegern zu schaffen, damit die oben auf dem Bogenstapel liegenden Bogen beim Non-Stop-Stapelwechsel nicht verrutschen.

Erfindungsgemäß wird diese Aufgabe durch die Merkmale des 1. und 3. Anspruchs gelöst.

Die Anordnung von Stapelführungen - vorn und hinten - ermöglichen, dass bei Beginn des Stapelwechsels - mit dem Einschieben des Hilfsstapeltisches - die Stapelführungen aus der Parkstellung in die Arbeitsstellung gesteuert werden und die auf dem Bogenstapel oben liegenden Bogen in zwei Ebenen gegen Verrutschen bzw. Verschieben gesichert werden.
Die Sicherung der Bogen durch die Stapelführungen erfolgt sowohl gegen Verschieben beim Einfahren des Hilfsstapeltisches als auch beim Absenken des Bogenstapels.
Durch die Ausbildung der Stapelführungen als Eckenhalter (Vorderkante des Bogenstapels) und Ausrichtplatte (Hinterkante des Bogenstapels) und die verschiebbare Anordnung der Eckenhalter sowie durch die schwingbewegliche Anordnung der Ausrichtplatte ist es möglich, die Stapelführungen auf jedes Bogenformat einzustellen.

Anhand eines Ausführungsbeispiels soll nachfolgend die Erfindung näher beschrieben werden.

In den dazugehörenden Zeichnungen zeigen
- Fig. 1:: Bogenausleger mit Non-Stop-Einrichtung in Teilansicht (dargestellt ist der Bogenstapel in Seitenansicht)
- Fig. 2:: Draufsicht auf den Bogenstapel gemäß Figur 1.

Fig. 1 zeigt den Bogenausleger in Teilansicht in seitlicher Darstellung und Fig. 2 zeigt die Draufsicht gem. Fig. 1, wobei in Fig. 2 zwei Bogenformate dargestellt sind. Der Bogenausleger an sich ist bekannt, beispielsweise aus der im Stand der Technik dieser Patentanmeldung genannten DE 196 49 341 A1 und deshalb hier nicht noch einmal dargestellt und beschrieben.
Aus Fig. 1 und Fig. 2 sind entnehmbar der Kettenkreis 1 mit dem Greiferwagen 2, die den Bogen 3 über den Bogenstapel 4 fördern, der vom Non-Stop-Rollo 5 (Hilfsstapeltisch) getragene Hilfsstapel 6, die Saugwalze 7 an der Hinterkante 27 des Bogenstapels 4 sowie die vorderen Bogenanschläge 8 an der Vorderkante 26 des Bogenstapels 4. Der Bogenstapel 4 steht auf der Palette 13, die ihrerseits auf der Stapelplatte 10 steht und dem Stapelaufzug 9 zugeordnet ist.

An der Vorder- und Hinterkante 26, 27 des Bogenstapels 4 ist eine Stapelführung 11, 12 angeordnet, die je beidseitig am Bogenstapel 4 vorgesehen ist.
Die Stapelführung 11 an der Vorderkante 26 hat folgenden Aufbau.
An der am Gestell 22 über die Breite des Bogenauslegers angeordneten Traverse 15 ist eine Führung 23 feststellbar verschiebbar gelagert. An der Führung 23 ist ein Arbeitszylinder 19 gelagert, an dessen Kolbenstange 24 ein um ca. 90° offener Eckenhalter 25 angeordnet ist. Der Eckenhalter 25 ist in eine Parkstellung A (dünn gezeichnet) - außerhalb der Stapelplatte 10 - oder in die Arbeitsstellung B (stark gezeichnet) steuerbar. Der Eckenhalter 25 liegt in der Arbeitsstellung B lose an den Bogenecken 28 an.

Die Stapelführung 12 an der Hinterkante 27 hat folgenden Aufbau.
An der beidseitig am Bogenausleger vorhandenen Non-Stop-Führung 16 ist fest eine Traverse 15.1 vorgesehen, an der fest ein Halter 17 sowie beweglich im Drehpunkt 18 ein Arbeitszylinder 19.1 gelagert sind. Der Arbeitszylinder 19.1 greift an einer Ausrichtplatte 20 an, die schwingbeweglich im Drehpunkt 21 mit dem Halter 17 verbunden ist. Die Ausrichtplatte 20 ist gestrichelt in der Stellung A - Parkstellung und als Volllinie in der Stellung B - Arbeitsstellung dargestellt. In der Parkstellung A befindet sich die Ausrichtplatte 20 außerhalb der Stapelplatte 10. Vom Bogenstapel 4 ist die Bogenstapelung von zwei unterschiedlichen Formaten F₁, F₂ dargestellt. Eine Einstellung der Stapelführung 12 auf die Verarbeitung unterschiedlicher Formate ist nicht notwendig.
Der auf den Bogenstapel 4 wirkende Teil von Eckenhalter 25 und Ausrichtplatte 20 - erkennbar aus Fig. 1 - hat in der vertikalen Ebene eine Länge L, die so groß bemessen ist, dass ein Teil der oben auf dem Bogenstapel 4 liegenden Bogen 3 bei vollständig abgesenktem Bogenstapel 4 noch gesichert werden kann.

Das Verfahren zur Sicherung und Führung läuft wie folgt ab:
Vor Druckbeginn wird die Stapelführung 11 auf das zu verarbeitende Format F₁, F₂ eingestellt. Dazu wird die Führung 23 von der Traverse 15 gelöst und die Führung 23 mit dem Arbeitszylinder 19 längs der Traverse 15 in die entsprechende Position verschoben. Diese Einstellung (Positionierung) kann auch zeitgleich und automatisch mit anderen Formateinstellungen erfolgen.
Macht sich ein Wechseln des Bogenstapels 4 notwendig, wird das Non-Stop-Rollo 5 eingefahren und gleichzeitig die Arbeitszylinder 19; 19.1 angesteuert. Dabei fährt der Arbeitszylinder 19.1 die Ausrichtplatte 20 aus der Parkstellung A gegen die Hinterkante 27 und der Arbeitszylinder 19 den Eckenhalter 25 gegen die Bogenecke 28 von Vorderkante 26 und Seitenkante 29. Ausrichtplatte 20 und Eckenhalter 25 befinden sich nunmehr in der Arbeitsposition B.
Der Eckenhalter 25 wird derart gesteuert, dass er in minimalem Abstand vor der Bogenecke 28 stoppt; die Ausrichtplatte 20 wird bis zur Anlage an die Stapelfläche der Hinterkante 27 gefahren.
Haben Eckenhalter 25 und Ausrichtplatte 20 ihre Arbeitsstellung B eingenommen, wird der Bogenstapel 4 abgesenkt. Dabei werden die auf dem Bogenstapel 4 schwimmenden, oben liegenden Bogen 3 an den feststehenden Eckenhaltern 25 und den feststehenden Ausrichtplatten 20 entlang bis zum Aufsetzen der Stapelplatte 10 auf Flurhöhe oder Rollbahn lagegenau geführt und gehalten. Gleichzeitig haben sich die oben liegenden Bogen 3 gesetzt und sind nunmehr Bestandteil des Bogenstapels 4. Nach dem Aufsetzen der Stapelplatte 10 werden Eckenhalter 25 und Ausrichtplatte 20 durch die Arbeitszylinder 19; 19.1 in die Parkposition A gesteuert und der Bogenstapel 4 aus dem Bogenausleger gefahren.
Nach dem Einfahren einer neuen Palette 13 in den Bogenausleger und dem Hochfahren der Palette 13 unter das Non-Stop-Rollo 5 wird das Non-Stop-Rollo 5 ausgefahren und die Stapelbildung beginnt von vorn.

### Bezugszeichenaufstellung

- 1: Kettenkreis
- 2: Greiferwagen
- 3: Bogen
- 4: Bogenstapel
- 5: Non-Stop-Rollo, Hilfsstapeltisch
- 6: Hilfsstapel
- 7: Saugwalze
- 8: Bogenanschläge
- 9: Stapelaufzug
- 10: Stapelplatte
- 11: Stapelführung - vorn
- 12: Stapelführung - hinten
- 13: Palette
- 14 15: Traverse
- 15.1: Traverse
- 16: Non-Stop-Führung
- 17: Halter
- 18: Drehpunkt
- 19: Arbeitszylinder
- 19.1: Arbeitszylinder
- 20: Ausrichtplatte
- 21: Drehpunkt
- 22: Gestell
- 23: Führung
- 24: Kolbenstange
- 25: Eckenhalter
- 26: Vorderkante
- 27: Hinterkante
- 28: Bogenecke
- 29: Seitenkante
- F1: Bogenformat
- F2: Bogenformat
- A: Parkstellung
- B: Arbeitsstellung

## Patentansprüche

1. Verfahren zur Sicherung und Führung von Bogen (3) beim Non-Stop-Stapelwechsel von Bogenstapeln (4) in Bogenauslegern von Druckmaschinen, ablaufend in folgenden Verfahrensschritten:
Sichern des Bogenstapels (4) durch Einfahren einer vorderen und einer hinteren Stapelführung (11, 12) aus einer Parkstellung (A) außerhalb einer den Bogenstapel (4) stützenden Stapelplatte (10) in eine Arbeitsstellung (B), die in ihrer Arbeitsstellung (B) die im Bogenstapel (4) oben liegenden Bogen in zwei Ebenen gegen Verschieben sichern,
- gleichzeitig mit dem Einfahren eines Non-Stop-Rollos (5) über den Bogenstapel (4),
- Absenken des Bogenstapels (4) unter Führung des oberen Stapelbereiches durch die ortsfest in ihrer Arbeitsstellung (B) befindlichen unterhalb des Non-Stop-Rollos (5) angeordneten Stapelführungen (11,12) bis dieser eine Transportposition, in der er aus dem Ausleger entfernbar ist, erreicht hat,
- Rausfahren der vorderen und der hinteren Stapelführung (11,12) in ihre Parkstellung (A) unter Freigabe des Bogenstapels (4).

2. Verfahren nach Anspruch 1, wobei die Sicherung der im Bogenstapel (4) oben liegenden Bogen (3) flächig an der Hinterkante (27) und an den Bogenkantenecken (28) von Vorder- und Seitenkante (26, 29) des Bogenstapels (4) erfolgt.

3. Vorrichtung zur Sicherung und Führung von Bogen (3) beim Non-Stop-Stapelwechsel von Bogenstapeln (4) in Bogenauslegernvon Druckmaschinen, wobei der Non-Stop-Betrieb mittels eines Non-Stop-Rollos (5) erzielt wird, zur Durchführung des Verfahrens nach Anspruch 1, mit
- aus einer Parkstellung (A) außerhalb einer den Bogenstapel (4) stützenden Stapelplatte (10) in eine Arbeitsstellung (B) fahrbaren vorderen und hinteren Stapelführungen (11, 12), die in der Arbeitsstellung (B) die im Bogenstapel (4) oben liegenden Bogen unterhalb des Non-Stop-Rollos (5) in zwei Ebenen gegen Verschieben sichern,
- wobei die ortsfest in ihrer Arbeitsstellung (B) haltbaren Stapelführungen (11,12) während des Absenkens den oberen Stapelbereich des Bogenstapels (4) führen bis dieser eine Transportposition, in der er aus dem Ausleger entfernbar ist, erreicht hat und
- die Stapelführungen (11,12), nachdem der Bogenstapel (4) seine Transportposition erreicht hat, unter Freigabe des Bogenstapels (4) in ihre Parkstellung (A) zurückfahrbar sind.

4. Vorrichtung zur Sicherung und Führung von Bogen (3) nach Anspruch 3, wobei die vordere Stapelführung (11) in ihrer Arbeitsstellung (B) an den Seitenflächen und der vorderen Stirnfläche des Bogenstapels (4) und die hintere Stapelführung (12) in ihrer Arbeitsstellung (B) an der hinteren Stapelstirnfläche flächig anliegt.

5. Vorrichtung nach Anspruch 3 oder 4, wobei die vordere Stapelführung (11) einen den vertikalen Stapelkanten (28) zuordenbaren Eckenhalter (25) aufweist.

6. Vorrichtung nach einem der Ansprüche 3 bis 5, wobei die hintere Stapelführung (12) eine gegen die hintere Stirnfläche des Bogenstapels (4) steuerbare Ausrichtplatte (20) aufweist.

7. Vorrichtung nach Anspruch 3, wobei die vordere und die hintere Stapelführung (11,12) beidseitig dem Bogenstapel (4) zugeordnet sind.

8. Vorrichtung nach Anspruch 3, wobei die vordere Stapelführung (11) aus einer Traverse (15), einem Arbeitszylinder (19) sowie einem dem Arbeitszylinder (19) direkt zugeordneten Eckenhalter (25) besteht.

9. Vorrichtung nach Anspruch 3, wobei die hintere Stapelführung (12) aus einem an einer Traverse (15.1) angelenkten Arbeitszylinder (19.1) besteht, der direkt mit der an der Traverse (15.1) angelenkten Ausrichtplatte (20) verbunden ist.

10. Vorrichtung nach Anspruch 3, wobei der Arbeitszylinder (19) mit dem Eckenhalter (25) längs der Traverse (15) verschiebbar angeordnet sind.

11. Vorrichtung nach Anspruch 3, wobei die Ausrichtplatte (20) schwingbeweglich an der Traverse (15.1) angeordnet ist.

## Claims

1. Method of securing and guiding sheets (3) in the case of non-stop stack changeover of sheet stacks (4) in sheet delivery devices of printing machines, elapsing in the following method steps:
- securing the sheet stack (4) by moving in a front and a rear stack guide (11, 12) from a parked setting (A) outside a stack plate (10) supporting the sheet stack (14) to a working setting (B), which in their working setting (B) secure the sheets, which lie at the top in the sheet stack (4), in two planes against displacement,
- simultaneously with movement in of a non-stop roller blind (5) over the sheet stack (4),
- lowering the sheet stack (4) while guiding the upper stack region by the stack guides (11, 12), which are disposed in stationary location in their working setting (B) and which are arranged below the non-stop roller blind (5), until this has reached a transport position in which it is removable from the delivery device and
- movement out of the front and the rear stack guide (11, 12) into their parked setting (A) with release of the sheet stack (4).

2. Method according to claim 1, wherein the securing of the sheets (3) lying at the top in the sheet stack (4) takes place over an area at the rear edge (27) and at the sheet edge corners (28) of front and side edges (26, 29).

3. Device for securing and guiding sheets (3) in the case of non-stop stack change of sheet stacks (4) in sheet delivery devices of printing machines, wherein the non-stop operation is achieved by means of a non-stop roller blind (5), for carrying out the method according to claim 1, with
- front and rear stack guides (11, 12), which are movable from of a parked setting (A) outside a stack plate (10) supporting the sheet stack (4) to a working setting (B) and which in the working setting (B) secure the sheets, which lie at the top in the sheet stack (4), below the non-stop roller blind (5) in two planes against displacement,
- wherein the stack guides (11, 12), which can be held in stationary location in their working setting (B), during the lowering guide the upper stack region of the sheet stack (4) until this has reached a transport position in which it is removable from the delivery device and
- the stack guides (11, 12) after the sheet stack (4) has reached its transport position can be moved back into their parked setting (A) with release of the sheet stack.

4. Device for securing and guiding sheets (3) according to claim 3, wherein the front stack guide (11) in its working setting (B) bears over an area against the side surfaces and the front end surface of the sheet stack (4) and the rear stack guide (12) in its working setting (B) bears against the rear stack end surface.

5. Device according to claim 3 or 4, wherein the front stack guide (11) has a corner holder (25) able to be associated with the vertical stack edges (28).

6. Device according to one of claims 3 to 5, wherein the rear stack guide (12) has an aligning plate (20) controllable against the rear end surface of the sheet stack (4).

7. Device according to claim 3, wherein the front and rear stack guide (11, 12) are associated at both sides with the sheet stack (4).

8. Device according to claim 3, wherein the front stack guide (11) consists of a cross-member (15), a working cylinder (19) and a corner holder (25) which can be directly associated with the working cylinder (19).

9. Device according to claim 3, wherein the rear stack guide (12) consists of a working cylinder (19.1) which can be articulated at a cross-member (15.1) and which is directly connected with the aligning plate (20) articulated with the cross-member (15.1).

10. Device according to claim 3, wherein the working cylinders (19) together with the corner holders (25) are arranged to be displaceable along the cross-member (15).

11. Device according to claim 3, wherein the aligning plate (20) is arranged to be oscillatorily movable at the cross-member (15.1).

## Revendications

1. Procédé pour sécuriser et guider des feuilles (3) dans un changeur non-stop de piles de feuilles (4) situées dans des bacs à feuilles de machines d'imprimerie, se déroulant selon les étapes suivantes :
- sécuriser la pile de feuilles (4) en faisant passer un guidage avant et un guidage arrière de pile (11, 12), d'une position de stationnement (A) située à l'extérieur d'une plaque de pile (10) soutenant la pile (4), à une position de travail (B), ces guides garantissant alors les feuilles se trouvant en haut de la pile (4) contre un glissement dans deux plans,
- en même temps, avancée d'un transporteur non-stop à rouleaux (5) au-dessus de la pile de feuilles (4),
- descente de la pile de feuilles (4) avec guidage de la partie supérieure de la pile par les guidages de pile (11, 12) fixés dans leur position de travail (B) en dessous du transporteur non-stop à rouleaux (5) jusqu'à ce que la pile ait atteint une position de transport dans laquelle elle peut être retirée du bac à feuilles,
- retour des guidages avant et arrière (11, 12) de la pile à leur positionnement de stationnement (A), avec libération de la pile de feuilles (4).

2. Procédé selon la revendication 1,
selon lequel
la sécurisation des feuilles (3) qui se trouvent à la partie supérieure de la pile (4) a lieu par appui à plat le long du bord inférieur (27) et dans les coins des feuilles (28) aux angles du bord avant et des bords latéraux (26, 29) de la pile de feuilles (4).

3. Dispositif pour sécuriser et guider des feuilles (3) dans un changeur non-stop de piles de feuilles (4) situées dans des bacs à feuilles de machines d'imprimerie, le fonctionnement non-stop étant assuré par un transporteur non-stop à rouleaux (5), pour la mise en oeuvre du procédé selon la revendication 1, comprenant :
- des guidages de pile avant et arrière (11, 12) peuvent passer d'une position de stationnement (A) située à l'extérieur d'une plaque de pile (10) soutenant la pile de feuilles (4), à une position de travail (B) où ils garantissent les feuilles situées en haut de la pile (4) en dessous du transporteur non-stop à rouleaux (5) contre un déplacement dans deux plans,
- les guidages de pile (11, 12) qui peuvent être maintenus fixement dans leur position de travail (B), guident la partie supérieure de la pile de feuilles (4) pendant sa descente jusqu'à ce que cette pile ait atteint la position de transport dans laquelle elle peut être retirée du bac à feuilles,
- les guidages de piles (11, 12), une fois que la pile de feuilles (4) a atteint sa position de transport, peuvent être ramenés à leur position de stationnement (A) avec libération de la pile de feuilles (4).

4. Dispositif pour sécuriser et guider des feuilles (3) selon la revendication 3,
dans lequel
le guidage de pile avant (11), quand il est dans sa position de travail (B), est appliqué à plat sur les surfaces latérales et sur la surface frontale avant de la pile de feuilles (4), tandis que le guidage de pile arrière (12), quand il est dans sa position de travail (B), est appliqué à plat sur la face frontale arrière de la pile de feuilles (4).

5. Dispositif selon la revendication 3 ou 4,
dans lequel
le guidage de piles avant (11) présente un support de coin (25) qui peut être associé aux bords verticaux (28) de la pile de feuilles (4).

6. Dispositif selon une des revendications 3 à 5,
dans lequel
le guidage de piles arrière (12) présente une plaque d'alignement (20) qui peut être commandée pour venir s'appliquer contre la face frontale arrière de la pile de feuilles (4).

7. Dispositif selon la revendication 3,
dans lequel
les guides de pile avant et arrière (11, 12) sont associés à deux côtés de la pile de feuilles (4).

8. Dispositif selon la revendication 3,
dans lequel
le guide de piles avant (11) est composé d'une traverse (15), d'un vérin de travail (19) et d'un support d'angle (25) associé directement au vérin (19).

9. Dispositif selon la revendication 3,
dans lequel
le guide de piles arrière (12) est composé d'un vérin de travail (19.1) articulé à une traverse (15.1), et relié directement à une plaque d'alignement (20) articulée sur la traverse (15.1).

10. Dispositif selon la revendication 3,
dans lequel
le vérin de travail (19), avec le support de coin (25), peut coulisser le long de la traverse (15).

11. Dispositif selon la revendication 3,
dans lequel
la plaque d'orientation (20) peut basculer sur la traverse (15.1).
